# EUROPÄISCHE PATENTSCHRIFT

(11) **EP 0 370 117 B1**
(45) Veröffentlichungstag und Bekanntmachung des Hinweises auf die Patenterteilung: **12.01.1994**
(21) Anmeldenummer: 88117650.7
(22) Anmeldetag: 24.10.1988
(51) Int. Cl.: F04C 29/00, F04C 23/00

(54) **Zweiwellenvakuumpumpe und Verfahren zu ihrem Betrieb**
Two-shaft vacuum pump and method of operation
Pompe à vide avec deux arbres et méthode de fonctionnement

(43) Veröffentlichungstag der Anmeldung: 30.05.1990
(73) Patentinhaber: LEYBOLD AKTIENGESELLSCHAFT, 50968 Köln (DE)
(72) Erfinder: Berges, Hanns-Peter, Dr., D-5000 Köln 90 (DE); Leier, Wolfgang, D-5060 Bergisch-Gladbach 1 (DE)
(74) Vertreter: Leineweber, Jürgen, Dipl.-Phys.

(56) Entgegenhaltungen:
- EP-A- 0 290 662
- FR-A- 2 109 798
- GB-A- 2 196 696
- US-A- 4 621 985

## Beschreibung

Die Erfindung bezieht sich auf ein Verfahren zum Betrieb einer Zweiwellenvakuumpumpe entsprechend dem Oberbegriff des Patentanspruchs 1. Außerdem bezieht sich die Erfindung auf eine für die Durchführung dieses Betriebsverfahrens geeignete Zweiwellenvakuumpumpe (Patentanspruch 2).

Aus der älteren, nicht vorveröffentlichten EP-A-0.290.662 ist eine Zweiwellenvakuumpumpe dieser Gattung bekannt. Die Rotoren sind jeweils mit einem Vorsprung (Klaue, Zahn) und einer Aussparung ausgerüstet und führen ihre Drehbewegung kämmend und berührungsfrei im Schöpfraum aus. Die jeweiligen Aussparungen steuern die in den Seitenschilden des Schöpfraumes befindlichen Einlaß- und Auslaßöffnungen. Während der synchronen Drehbewegung der Rotoren bilden sich durch Spaltöffnungen abgedichtete, sich zunächst vergrößernde und dann wieder verkleinernde Schöpfvolumina aus, die das auf der Saugseite einströmende Gas verdichten und zur Druckseite fördern.

Der vorliegenden Erfindung liegt die Aufgabe zugrunde, ein Betriebsverfahren für eine Zweiwellenvakuumpumpe nach dem Northey-Prinzip anzugeben und eine Zweiwellenvakuumpumpe dieser Art so zu gestalten, daß sie auch während des Betriebs mit einem Gas gespült werden kann, ohne daß die Gasspülung die Pumpeigenschaften (Enddruck, Saugvermögen usw.) maßgeblich beeinträchtigt.

Erfindungsgemäß wird diese Aufgabe durch die in den Patentansprüchen 1 und 2 enthaltenen Maßnahmen gelöst. Bei einer in dieser Weise betriebenen bzw. ausgebildeten Zweiwellenvakuumpumpe kann in das jeweils zum Auslaß geförderte Schöpfvolumen Spülgas eingelassen werden, ohne daß dieser Spülgaseinlaß den Enddruck oder das Saugvermögen der Pumpe beeinträchtigt. Mit Hilfe des Spülgases können staubförmige Partikel in der Schwebe gehalten und ausgefördert werden, die sich sonst auf den Kolben oder an den Schöpfraumwänden ablagern würden. Ein Spülgaseinlaß ist besonders vorteilhaft, wenn mit Hilfe der Pumpe reaktive Gase (z.B. CCL₄, BCL₃, HCL, O₂ oder dergleichen) gefördert werden. Mit Hilfe des Spülgases kann die Reaktivität der Gase in erheblichem Maße reduziert werden. Dadurch, daß das Spülgas immer nur dann in das Schöpfvolumen eingelassen wird, wenn die Einlaßöffnung bereits geschlossen und die Auslaßöffnung noch nicht offen ist, sind die Pumpeigenschaften nicht beeinträchtigt.

Aus der älteren, nicht vorveröffentlichten EP-A-338 767 ist es bekannt, in einer mehrstufigen ölfreien Vakuumpumpe einen zirkulierenden Spülgasstrom zu erzeugen. Eine Lehre darüber, wie der in einzelne Stufen mündende Spülgaseinlaß angeordnet sein muß, damit die Pumpeigenschaften nicht beeinträchtigt sind, enthält dieses Dokument nicht.

Zum Stand der Technik gehört der Inhalt der FR-A-21 09 789. Diese offenbart einen Kompressor, in dessen Arbeitsraum über eine Vielzahl von seitlich und peripher gelegenen Düsen eine Flüssigkeit eingespritzt wird, die eine Kühl-, Dicht- und/oder Schmierfunktion hat. Die Mehrzahl der Düsen ist ständig offen. Nur einige der seitlich gelegenen Düsen werden von einem der beiden Rotoren (Hauptrotor) überstrichen; dadurch soll jedoch keine Absperrung oder Steuerung der Zufuhr der Flüssigkeit in den Arbeitsraum sondern eine wirksame axiale Abdichtung des Rotors gegenüber der Seitenwand erreicht werden.

Weitere Vorteile und Einzelheiten der Erfindung sollen anhand von in den Figuren 1 bis 4 dargestellten Ausführungsbeispielen erläutert werden. Es zeigen
- Figur 1 einen Längsschnitt durch eine mehrstufige Pumpe nach der Erfindung und die
- Figuren 2 bis 4 Schnitte in Höhe des mittleren Rotorpaares.

Bei dem in Figur 1 dargestellten Ausführungsbeispiel handelt es sich um eine dreistufige Vakuumpumpe 1 mit zwei Wellen 2 und 3 sowie drei Rotorpaaren 4, 5 bzw. 6, 7 bzw. 8, 9. Die axiale Länge der Rotoren nimmt von der Saugseite zur Druckseite ab. Die Drehkolben sind vom Klauentyp (vgl. Figur 2) und rotieren in den Schöpfräumen 11, 12, 13, welche von den Schilden 14 bis 17 und den Gehäuseringen 18 bis 20 gebildet werden.

Neben dem vertikal angeordneten Pumpengehäuse befindet sich der Antriebsmotor 22. Unterhalb des unteren Lagerschildes 17 sind die Wellen 2, 3 mit Zahnrädern 23, 24 gleichen Durchmessers ausgerüstet, welche der Synchronisation der Bewegung der Rotorpaare 4, 5 bzw. 6, 7 bzw. 8, 9 dienen. Auch der Antriebsmotor 22 weist an seiner Unterseite ein Zahnrad 25 auf. Die Antriebsverbindung wird hergestellt durch ein weiteres Zahnrad 26, das mit den Zahnrädern 24 und 25 in Eingriff steht.

In dem oberen Lagerschild 14 und dem unteren Lagerschild 17 stützen sich die Wellen 2, 3 über Wälzlager 27 ab. Der obere Lagerschild 14 ist mit einem horizontal angeordneten Anschlußflansch 28 ausgerüstet, welcher den Einlaß 29 der Pumpe bildet. Der Einlaßkanal 31 mündet stirnseitig (Öffnung 32) in den Schöpfraum 11 in der ersten Stufe. Die stirnseitig angeordnete Auslaßöffnung der ersten Stufe ist mit 33 bezeichnet und führt in den Verbindungskanal 34. Der im Schild 15 befindliche Verbindungskanal 34 steht mit der Einlaßöffnung 35 der zweiten Stufe in Verbindung. Der Lagerschild 16 ist entsprechend gestaltet. Unterhalb der untersten (dritten) Pumpstufe befindet sich der Auslaß 36, der mit der stirnseitigen Auslaßöffnung 37 im unteren Lagerschild 17 in Verbindung steht.

Anhand der Figur 2 ist ersichtlich, daß die Rotoren jeweils mit einem Vorsprung 38 und einer Aussparung 39 versehen sind. Im übrigen haben sie die Form einer Kreisscheibe mit dem Radius r₁. Sie rotieren kämmend und berührungsfrei um die Achsen 40 und 41 in ihren jeweiligen Schöpfräumen 11, 12, 13.

Mittels der Aussparungen 39 erfolgt die Steuerung von Einlaß und Auslaß. Dem einlaßseitigen Rotor 6 ist die Einlaßöffnung 35, dem auslaßseitigen Rotor 7 ist die Auslaßöffnung 42 zugeordnet. Die beiden Rotoren bilden stets zwei Räume (Schöpfvolumina) 43, 44, von denen der sich vergrößernde Raum 43 mit der Einlaßöffnung 35 verbunden ist. Der sich infolge der Rotordrehung verkleinernde Raum 44 wird mit der Auslaßöffnung 42 verbunden.

Erfindungsgemäß befindet sich im Schöpfraum 12 die Mündung 45 einer Spülgasleitung. In Figur 1 ist angedeutet, daß ein Teil der Spülgasleitung von einer Längsbohrung 46 und einer Querbohrung 47 im Seitenschild 16 gebildet wird. Die Querbohrung 47 führt zu in den Schöpfräumen 12, 13 gelegenen Mündungen 45, 48, so daß beide auslaßseitigen Stufen der mehrstufigen Zweiwellenvakuumpumpe 1 mit Spülgas versorgt werden können. Die Bohrung 46 steht über eine außerhalb der Pumpe 1 geführte Leitung 49 mit einem Spülgasvorrat 51, z. B. einer Stickstoffflasche in Verbindung.

Die Figuren 2 bis 4 zeigen die genaue Lage der Mündung 45 im Schöpfraum 12. Sie ist dem auslaßseitigen Rotor 7 zugeordnet und liegt auf einem Kreis um die Achse 41 mit dem Radius r₂, auf dem auch die Auslaßöffnung 42 liegt. Dadurch ist es möglich, auch die Spülgaszufuhr mittels der Aussparung 39 im Rotor 7 zu steuern. Im übrigen ist die Lage der Mündung 45 so gewählt, daß das jeweilige Schöpfvolumen im Moment der Zufuhr von Spülgas (Figur 3) sowohl zur Einlaßöffnung hin als auch zur Auslaßöffnung hin abgeschlossen ist. Diese Bedingung ist dann erfüllt, wenn die Mündung 45 der Spülgasleitung der Auslaßöffnung 42 - in Bezug auf die Drehbewegung des Rotors 7 - vorgelagert ist. Damit zwischen der Auslaßöffnung 42 und der Mündung 45 der Spülgasleitung zu keinem Zeitpunkt ein Kurzschluß besteht, muß der Winkel α, der durch die Lage der Spülgasmündung 45 und dem Beginn der Auslaßöffnung 42 bestimmt ist, größer sein als der Winkel β, der durch die Breite der Aussparung 39 im Rotor 7 bestimmt ist. Die maximale Größe des Winkels α ist durch die notwendige Bedingung gegeben, daß zu keinem Zeitpunkt ein Kurzschluß zwischen dem Einlaß 35 und der Spülgasmündung 45 bestehen darf.

## Patentansprüche

1. Verfahren zum Betrieb einer Zweiwellenvakuumpumpe (1) nach dem Northey-Prinzip mit zwei in einem Schöpfraum (11, 12, 13) synchron und berührungsfrei rotierenden, jeweils mit einem Vorsprung (38) und einer Aussparung (39) versehenen Rotoren (4,5; 6,7; 8,9), von denen der eine eine Einlaßöffnung (32, 35) und der andere eine Auslaßöffnung (33, 37, 42) steuert, wobei die beiden Rotoren während ihrer Drehung zwei Räume (Schöpfvolumen 43, 44) bilden, von denen der sich vergrößernde Raum (43) mit der Einlaßöffnung (35) und der sich verkleinernde Raum (44) mit der Auslaßöffnung (42) verbunden wird, dadurch gekennzeichnet, daß in das jeweils sich verkleinernde, zum Auslaß geförderte Schöpfvolumen (44) Spülgas eingelassen wird, und zwar nur dann, wenn dieses Schöpfvolumen (44) sowohl zur Einlaßöffnung (35) als auch zur Auslaßöffnung (42) hin abgeschlossen ist, und daß die Zufuhr des Spülgases mit Hilfe des auslaßseitigen Rotors (5, 7, 9) gesteuert wird.

2. Pumpe zur Durchführung des Verfahrens nach Anspruch 1 mit zwei in einem Schöpfraum (11, 12, 13) synchron und berührungsfrei rotierenden Rotoren (4,5; 6,7; 8,9)
- die Rotoren sind jeweils um eine Achse (40, 41) drehbar gelagert,
- die Rotoren sind jeweils mit einem Vorsprung (38) und einer Aussparung (39) ausgerüstet,
- einem (6) der Rotoren (6, 7) ist in einem der den Schöpfraum begrenzenden Seitenschilde (14, 15, 16) eine Ansaugöffnung (32, 35) zugeordnet, deren Abstand von der Drehachse (40) dem Abstand der Aussparung (39) im Rotor (6) von der Drehachse (40) derart entspricht, daß die Aussparung (39) im Rotor (6) die Ansaugöffnung (32, 35) steuert,
- dem anderen Rotor (7) ist im anderen Seitenschild (15, 16, 17) eine Auslaßöffnung (33, 42, 37) zugeordnet, deren Abstand von der Drehachse (41) dem Abstand der Aussparung (39) im Rotor (7) von der Drehachse (41) derart entspricht, daß die Aussparung (39) im Rotor (7) die Auslaßöffnung (33, 42, 37) steuert, dadurch gekennzeichnet,
- daß in den Schöpfraum eine Spülgasleitung (46, 47) mündet,
- daß die Mündung (45, 48) der Spülgasleitung dem auslaßseitigen Rotor (5, 7, 9) zugeordnet ist,
- daß der Abstand der Mündung (45, 48) von der Drehachse (41) dem Abstand der Aussparung (39) im Rotor (7) von der Drehachse (41) derart entspricht, daß die Aussparung (39) im Rotor (7) auch die Spülgaszufuhr steuert und
- daß die Lage der Mündung (45, 48) der Spülgasleitung (46, 47) so gewählt ist, daß das jeweilige sich verkleinernde, zum Auslaß geförderte Schöpfvolumen im Moment der Zufuhr von Spülgas zur Einlaßöffnung (35) und zur Auslaßöffnung (42) hin abgeschlossen ist.

3. Pumpe nach Anspruch 2, dadurch gekennzeichnet, daß die Auslaßöffnung (42) und die Mündung (45, 48) der Spülgasleitung auf einem Kreis um die Drehachse (41) des auslaßseitigen Rotors (5, 7, 9) liegen, daß die Mündung (45, 48) der Auslaßöffnung (42) - in Bezug auf die Drehbewegung des Rotors - vorgelagert ist und daß der Winkel (α), der durch die Lage der Mündung (45, 48) und dem Beginn der Auslaßöffnung (42) bestimmt ist, größer ist als der Winkel (β), der durch die Breite der Aussparung im Rotor bestimmt ist.

4. Pumpe nach Anspruch 2 oder 3, dadurch gekennzeichnet, daß sie dreistufig ausgebildet ist und daß in den Schöpfräumen (12, 13) der auslaßseitigen Pumpstufen jeweils eine Mündung (45, 48) einer Spülgasleitung (46, 47) vorgesehen ist.

## Claims

1. A method for operating a two-shaft vacuum pump (1) according to the Northey principle, with two rotors (4, 5; 6, 7; 8, 9), which rotate in synchronism and without contact in a scooping chamber (11, 12, 13) and are provided in each case with a projection (38) and a recess (39), one of the said rotors controlling an inlet opening (32, 35) and the other an outlet opening (33, 37, 42), the two rotors forming two chambers (scooping volumes 43, 44) as they rotate, the enlarging chamber (43) being connected to the inlet opening (35) and the reducing chamber (44) to the outlet opening (42), characterised in that rinsing gas is introduced into the respective reducing scooping volume (44) which is conveyed towards the outlet, the rinsing gas only being introduced when the said scooping volume (44) is sealed relative to both the inlet opening (35) and the outlet opening (42), and the supply of rinsing gas being controlled with the aid of the outlet-side rotor (5, 7, 9).

2. Pump for carrying out the method according to claim 1, with two rotors (4, 5; 6, 7; 8, 9), which rotate in synchronism and without contact in a scooping chamber (11, 12, 13),
- the rotors are mounted in each case so as to rotate about an axis (40, 41),
- the rotors are provided in each case with a projection (38) and a recess (39),
- associated with one (6) of the rotors (6, 7) is a suction opening (32, 35) in a side panel (14, 15, 16) defining the scooping chamber, the suction opening being arranged at a distance from pivot axis (40) corresponding to the distance of the recess (39) in the rotor (6) from the pivot axis (40), so that the recess (39) in the rotor (6) controls the suction opening (32, 35),
- an outlet opening (33, 42, 37) is associated with the other rotor (7), the said outlet opening being arranged at a distance from the pivot axis (41) corresponding to the distance of the recess (39) in the rotor (7) from the pivot axis (41), so that the recess (39) in the rotor (7) controls the outlet opening (33, 42, 37), characterised in that
- a rinsing gas line (46, 47) opens into the scooping chamber,
- the mouth (45, 48) of the rinsing gas line is associated with the outlet-side rotor (5, 7, 9),
- the distance of the mouth (45, 48) from the pivot axis (41) corresponds to the distance of the recess (39) in the rotor (7) from the pivot axis (41), so that the recess (39) in the rotor (7) also controls the rinsing gas supply and
- the position of the mouth (45, 48) of the rinsing gas line (46, 47) is selected in such a manner that the respective reducing scooping volume which is conveyed towards the outlet is sealed relative to the inlet opening (35) and the outlet opening (42) at the moment when the rinsing gas is supplied.

3. Pump according to claim 2, characterised in that the outlet opening (42) and the mouth (45, 48) of the rinsing gas line lie along a circle around the pivot axis (41) of the outlet-side rotor (5, 7, 9), the mouth (45, 48) is arranged upstream of the outlet opening (42) - in relation to the rotational movement of the rotor - and the angle (α), which is determined by the position of the mouth (45, 48) and the start of the outlet opening (42), is greater than the angle (β), which is determined by the width of the recess in the rotor.

4. Pump according to claim 2 or 3, characterised in that it is constructed in three stages and a mouth (45, 48) of a rinsing gas line (46, 47) is provided in each case in the scooping chambers (12, 13) of the outlet-side pump stages.

## Revendications

1. Procédé d'exploitation d'une pompe à vide à deux arbres (1) selon le principe Northey, comprenant deux rotors (4, 5 ; 6, 7 ; 8, 9) qui tournent en synchronisme et sans contact dans une chambre d'épuisement (11, 12, 13) et qui sont munis chacun d'une saillie (38) et d'un évidement (39), dont l'un commande une ouverture d'entrée (32, 35) et l'autre une ouverture de sortie (33, 37, 42), les deux rotors formant, pendant leur rotation, deux chambres (compartiments d'épuisement 43, 44) dont celle qui s'agrandit (43) est reliée à l'ouverture d'entrée (35) et celle qui diminue (44) est reliée à l'ouverture de sortie (42), caractérisé en ce que du gaz de balayage est introduit dans le compartiment d'épuisement (44) qui diminue, et qui est transporté vers la sortie, et ceci uniquement lorsque ce compartiment d'épuisement (44) est fermé aussi bien vis-à-vis de l'ouverture d'entrée (35) que vis-à-vis de l'ouverture de sortie (42), et en ce que l'amenée du gaz de balayage est commandée à l'aide du rotor du côté de sortie (5, 7, 9).

2. Pompe pour la mise en oeuvre du procédé selon la revendication 1, comprenant deux rotors (4, 5 ; 6, 7 ; 8, 9) qui tournent en synchronisme et sans contact dans une chambre d'épuisement (11, 12, 13), dans laquelle
- les rotors sont tourillonnés pour tourner chacun autour d'un axe (40, 41),
- les rotors sont équipés chacun d'une saillie (38) et d'un évidement (39),
- à l'un (6) des rotors (6, 7) est associée, dans un des flasques latéraux (14, 15, 16) qui délimitent la chambre d'épuisement, une ouverture d'aspiration (32, 35) dont la distance à l'axe de rotation (40) correspond à la distance de l'évidement (39) du rotor (6) à l'axe de rotation (40) de telle manière que l'évidement (39) du rotor (6) commande l'ouverture d'aspiration (32, 35),
- à l'autre rotor (7), est associée, dans l'autre flasque latéral (15, 16, 17), une ouverture de sortie (33, 42, 37) dont la distance à l'axe de rotation (41) correspond à la distance de l'évidement (39) du rotor (7) à l'axe de rotation (41) de telle manière que l'évidement (39) du rotor (7) commande l'ouverture de sortie (33, 42, 37), caractérisée
- en ce qu'une conduite de gaz de balayage (46, 47) débouche dans la chambre d'épuisement,
- en ce que le débouché (45, 48) de la conduite de gaz de balayage est associé au rotor du côté de sortie (5, 7, 9),
- en ce que la distance du débouché (45, 48) à l'axe de rotation (41) correspond à la distance de l'évidement (39) du rotor (7) à l'axe de rotation (41) de telle manière que l'évidement (39) du rotor (7) commande aussi l'amenée du gaz de balayage, et
- en ce que la position du débouché (45, 48) de la conduite de gaz de balayage (46, 47) est choisie de manière que le compartiment d'épuisement qui diminue et qui est transporté vers la sortie, soit fermé vis-à-vis de l'ouverture d'entrée (35) et de l'ouverture de sortie (42) au moment de l'amenée du gaz de balayage.

3. Pompe selon la revendication 2, caractérisée en ce que l'ouverture de sortie (42) et le débouché (45, 48) de la conduite de gaz de balayage se trouvent sur un cercle centré sur l'axe de rotation (41) du rotor du côté de sortie (5, 7, 9), en ce que le débouché (45, 48) se trouve en amont de l'ouverture de sortie (42) - rapporté au mouvement de rotation du rotor - et en ce que l'angle (α) qui est défini par la position du débouché (45, 48) et par le début de l'ouverture de sortie (42) est plus grand que l'angle (β) qui est défini par la largeur de l'évidement du rotor.

4. Pompe selon la revendication 2 ou 3, caractérisée en ce qu'elle est à trois étages et en ce qu'un débouché (45, 48) d'une conduite de gaz de balayage (46, 47) est prévue dans chacune des chambres d'épuisement (12, 13) des étages de pompe du côté de sortie.
